# EUROPÄISCHE PATENTSCHRIFT

(11) **EP 3 172 804 B1**
(45) Veröffentlichungstag und Bekanntmachung des Hinweises auf die Patenterteilung: **20.11.2019**
(21) Anmeldenummer: 15730385.0
(22) Anmeldetag: 27.05.2015
(51) Int. Cl.: H01R 13/518, H01R 13/512, H01R 13/514

(54) **HALTERAHMEN FÜR STECKVERBINDERMODULE UND/ODER STECKVERBINDER**
RETAINING FRAME FOR PLUG-CONNECTOR MODULES AND/OR PLUG CONNECTORS
CADRE DE RETENUE POUR MODULES DE CONNECTEURS ET/OU CONNECTEURS

(30) Priorität: 22.07.2014 DE 102014110278
(43) Veröffentlichungstag der Anmeldung: 31.05.2017
(73) Patentinhaber: Harting Electric GmbH & Co. KG, 32339 Espelkamp (DE)
(72) Erfinder: LÖTKEMANN, Irina, 32339 Espelkamp (DE); SCHLEGEL, Bernard, 32369 Rahden (DE)
(86) Internationale Anmeldenummer: PCT/DE2015/100210
(87) Internationale Veröffentlichungsnummer: WO 2016/011998

(56) Entgegenhaltungen:
- WO-A1-2014/013612
- DE-T5-112011 104 520
- DE-T5-112011 104 520
- DE-U1-202009 014 865
- US-A- 5 314 357
- US-A- 5 362 261
- US-A- 5 454 733
- US-A1- 2011 065 314

## Beschreibung

### Beschreibung

Die Erfindung geht aus von einem Halterahmen für Steckverbindermodule und/oder für Steckverbinder nach dem Oberbegriff des unabhängigen Anspruchs 1.

Derartige Halterahmen dienen zur Bestückung eines so genannten schweren Steckverbinders mit verschiedenen Steckverbindermodulen und verschiedenen Steckverbindern. Die Steckverbindermodule übertragen in der Regel Steuersignale, während die Steckverbinder in der Regel hohe Ströme (Leistungsstecker) übertragen.

### Stand der Technik

Die US 5,314,357 A zeigt einen Steckverbinder, bestehend aus einem Halterahmen, der aus einem ersten und einem zweiten Rahmenteil besteht. Der Halterahmen weist Aufnahmen für unterschiedliche Steckverbinder auf.

Die DE 11 2011 104 520 T5 einen Steckverbinder, bestehend aus einem Halterahmen, welcher eine rechteckige Aufnahme für einen Rechtecksteckverbinder aufweist und welcher zwei runde Aufnahmen für jeweils einen Rundsteckverbinder aufweist.

Die US 5,454,733 A zeigt einen Steckverbinder, der aus einem Halterahmen besteht, welcher mehrere rechteckige Aufnahmen für einzelne Rechtecksteckverbinder aufweist.

Die US 5,362,261 A zeigt einen Steckverbinder, der einen zweiteiligen Halterahmen aufweist. In dem Halterahmen sind die Isolierkörper für zwei verschiedenartige Rechtecksteckverbinder bereits integriert.

Die EP 0 860 906 B1 zeigt einen Halterahmen für Steckverbindermodule. Der Halterahmen kann in ein Steckverbindergehäuse eingebaut werden. Die Module müssen alle denselben so genannten Steckweg zum Gegenstecker aufweisen. Dadurch ist es schwierig Module für hohe Ströme zu integrieren.

Die DE 20 2009 014 865 U1 zeigt ein Steckmodul für Steuergeräte von mobilen Arbeitsmaschinen.

Die WO 2014/013612 A1 zeigt eine Verbinderabdeckung, die eine Vielzahl von Kabelverbindern zusammenhält und eine Verbinder-Verbindervorrichtung, die die Verbinderabdeckung aufweist. Die Verbinderabdeckung weist ein Abdeckungsteil zur Halterung von Kabelverbindern auf.

### Aufgabenstellung

Die Aufgabe der Erfindung besteht darin, einen Halterahmen vorzuschlagen, der für einen Steckverbinder geeignet ist, der gleichermaßen Steuersignale und hohe Ströme übertragen kann.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der hier vorgeschlagene Halterahmen ist gleichermaßen zur Halterung von Steckverbindermodulen und zur Halterung von ganzen Steckverbindern geeignet. Es können aber auch nur Module oder nur Steckverbinder gehalten werden.

Der Halterahmen kann in ein Steckverbindergehäuse eingebaut werden. In der Regel wird der Halterahmen mit dem Steckverbindergehäuse verschraubt um eine stabile Verbindung der beiden Teile zu gewährleisten.

Da der Halterahmen auch ganze Steckverbinder enthalten kann, würde in ein übergeordnetes Steckverbindergehäuse ein ganzen (oder mehrere) Steckverbinder integriert. Das übergeordnete Steckverbindergehäuse ist entsprechend groß ausgestaltet.

Erfindungsgemäß weist der Halterahmen zwei Seitenwände und eine dazu im Wesentlichen parallele Befestigungsfläche auf. Die Steckverbindermodule und/oder Steckverbinder sind in der Befestigungsfläche gehalten.

Die Befestigungsfläche weist bevorzugt zwei Befestigungsebenen auf, die parallel zueinander ausgerichtet sind. Die Steckverbindermodule und/oder die Steckverbinder sind in den unterschiedlichen Befestigungsebenen montier- beziehungsweise fixierbar.

Der Halterahmen besteht im Wesentlichen aus zwei Winkelblechen und einem Modulträger, wobei die Winkelbleche spiegelbildlich zueinander ausgerichtet sind. Man könnte auch sagen, dass die Winkelbleche spiegelsymmetrisch zueinander ausgerichtet sind. Die Spiegelebene ist mittig zwischen den Winkelblechen ausgerichtet und parallel zu jeweils einer Seitenwand.

Die parallel zueinander beabstandeten Flächen der beiden Winkelbleche bilden die Seitenwände des Halterahmens aus und die Berührflächen der Winkelbleche sind mit dem Modulträger verbunden. Die Berührflächen bilden zusammen mit dem Modulträger die Befestigungsfläche des Halterahmens aus.

Oft müssen auch hohe Steckkräfte aufgefangen werden. Vorzugsweise sind daher die Winkelbleche und der Modulträger miteinander verschraubt.

Die Befestigungsfläche verfügt über zumindest einen Aufnahmeplatz für einen Steckverbinder, vorzugsweise für einen Leistungssteckverbinder. Außerdem weist die Befestigungsfläche zumindest einen Aufnahmeplatz für Steckverbindermodule, vorzugsweise für Steuermodule, auf. Erfindungsgemäß sind die Steckverbindermodule und die Steckverbinder in unterschiedlichen Befestigungsebenen montierbar und die Befestigungsebene der Steckverbindermodule liegt oberhalb der Befestigungsebene der Steckverbinder. Dadurch kann die so genannte Übersteckung, die bei Modulen und Steckverbindern höchst unterschiedlich sein kann, ausgeglichen werden.

Erfindungsgemäß ist der Aufnahmeplatz für einen Steckverbinder im Wesentlichen kreisförmig und der Aufnahmeplatz für Steckverbindermodule im Wesentlichen rechteckig ausgebildet. Die Aufnahmeplätze der Steckverbindermodule werden vom oben erwähnten Modulträger gebildet. Der Modulträger kann mehrere nebeneinander angeordnete Aufnahmeplätze enthalten.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Halterahmens,
- Fig. 2: eine weitere perspektivische Darstellung des Halterahmens,
- Fig. 3: eine perspektivische Darstellung eines mit Steckverbindermodulen und Steckverbindern bestückten Halterahmens und
- Fig. 4: eine Seitenansicht des mit Steckverbindermodulen und Steckverbindern bestückten Halterahmens.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Draufsicht auf einen erfindungsgemäßen Halterahmen. Der Halterahmen besteht im Wesentlich aus zwei Winkelblechen 2, 3, die spiegelbildlich zueinander angeordnet sind, und einem darauf fixierten Modulträger 4.

Der Halterahmen 1 weist Seitenwände 5 auf. Die Seitenwände 5 weisen jeweils einen senkrecht abstehenden Zylinderkörper 6 auf, in welchem ein Gewinde enthalten ist. Der Zylinderkörper 6 ist jeweils zu der gegenüberliegenden Seitenwand 5 des jeweils anderen Winkelblechs 2, 3 gerichtet. Die jeweilige Seitenwand 5 enthält eine Bohrung, die dem gewindehaltigen Zylinderkörper 6 des jeweils anderen Winkelblechs 2, 3 gegenüberliegt. Durch die Bohrung ist eine Schraube 7 geführt und im Gewinde des Zylinderkörpers 6 verschraubt.

Die aufeinander stoßenden Flächen der Winkelbleche 2, 3 bilden die Befestigungsfläche 9 des Halterahmens 1. Von der Befestigungsfläche 9 stehen senkrecht Zylinderkörper 8 mit Gewinde ab. Über die Zylinderkörper 8 ist der Modulträger 4, mithilfe geeigneter Schrauben 10, mit den Winkelblechen 2, 3 verschraubt.

Der Modulträger 4 enthält Ausnehmungen 11 durch welche einzelne Module im Modulträger 4 fixierbar sind. Zu der genauen Funktionsweise des Modulträgers 4 sei auf die EP 0 860 906 B1 verwiesen.

In der Befestigungsfläche 9 sind kreisrunde Ausnehmungen 11 eingebracht, die Aufnahmen für einen Steckverbinder 12 darstellen. Die Steckverbinder 12 sind für die Übertragung hoher Ströme vorgesehen, werden aber im Folgenden nicht weiter beschrieben.

Im Modulträger 4 sind einzelne Module 13 fixiert. In dem hier gezeigten Ausführungsbeispiel befinden sich vier so genannte Steuermodule 13 im Modulträger 4. Die Funktionsweise der Module 13 wird nicht näher erläutert.

Die in Figur 3 gezeigte Anordnung aus Halterahmen 1, Steckverbinder 12 und Steckverbindermodulen 13 ist dazu vorgesehen in ein übergeordnetes, entsprechend großes Steckverbindergehäuse (nicht gezeigt) eingebaut zu werden. Dies kann über die Schrauben 14 realisiert werden.

In Figur 4 sind die unterschiedlichen Befestigungsebenen von Steckverbindermodulen 13 und Steckverbindern 12 zu sehen. Die Steckverbinder 12 sind innerhalb der Ebene S in der Befestigungsfläche 9 fixiert. Die Steckverbindermodule 13 befinden sich oberhalb davon in der Befestigungsebene M.

Halterahmen für Steckverbindermodule und/oder Steckverbinder

**Bezugszeichenliste**

| | | | |
|---|---|---|---|
| 1 | Halterahmen | 11 | Ausnehmung / Aufnahme |
| 2 | Winkelblech | 12 | Steckverbinder |
| 3 | Winkelblech | 13 | Steckverbindermodul |
| 4 | Modulträger | 14 | Schrauben |
| 5 | Seitenwand | | M: Ebene |
| 6 | Zylinderkörper | | S: Ebene |
| 7 | Schraube | | |
| 8 | Zylinderkörper | | |
| 9 | Befestigungsfläche | | |
| 10 | Schraube | | |

## Patentansprüche

1. Halterahmen (1) zur Halterung von Steckverbindermodulen (13) und/oder von Steckverbindern (12),
- wobei der Halterahmen (1) eine Befestigungsfläche (9) aufweist und die Steckverbindermodule (13) und/oder Steckverbinder (12) in der Befestigungsfläche (9) gehalten sind
- wobei die Steckverbindermodule (13) und/oder die Steckverbinder (12) in unterschiedlichen Befestigungsebenen (S, M) montierbar sind
- wobei die Befestigungsfläche (9) zumindest einen Aufnahmeplatz (11) für einen Steckverbinder (12), vorzugsweise einen Leistungssteckverbinder, aufweist
- wobei die Befestigungsfläche (9) zumindest einen Aufnahmeplatz (11) für Steckverbindermodule (13), vorzugsweise für Steuermodule, aufweist
- wobei die Steckverbindermodule (13) und die Steckverbinder (12) in unterschiedlichen Befestigungsebenen (S, M) montierbar sind und
- wobei die Befestigungsebene (M) der Steckverbindermodule oberhalb der Befestigungsebene (S) der Steckverbinder liegt **dadurch gekennzeichnet,**
- **dass** der Aufnahmeplatz (11) für einen Steckverbinder im Wesentlichen kreisförmig und der Aufnahmeplatz (11) für Steckverbindermodule im Wesentlichen rechteckig ausgebildet ist und
- **dass** der Halterahmen (1) im Wesentlichen aus zwei Winkelblechen (2, 3) und einem Modulträger (4) besteht, wobei die Winkelbleche (2, 3) spiegelbildlich zueinander ausgerichtet sind,
- **dass** die parallel zueinander beabstandeten Flächen der beiden Winkelbleche (2, 3) die Seitenwände (5) des Halterahmens (1) ausbilden und
- **dass** die Berührflächen der Winkelbleche (2, 3) mit dem Modulträger (4) verbunden sind und die Befestigungsfläche (9) des Halterahmens (1) ausbilden.

2. Halterahmen nach vorstehendem Anspruch
**dadurch gekennzeichnet, dass**
die Winkelbleche (2, 3) und der Modulträger (4) miteinander verschraubt sind.

3. Halterahmen nach einem der vorstehenden Ansprüche
**dadurch gekennzeichnet, dass**
der Halterahmen Mittel aufweist, mit welchen der Halterahmen (1) in einem Steckverbindergehäuse fixierbar ist.

4. System aus einem Halterahmen (1) nach einem der vorstehenden Ansprüche, zumindest einem Steckverbindermodul (13), einem Steckverbinder (12) und einem übergeordnetem Steckverbindergehäuse.

## Claims

1. A retaining frame (1) for holding plug-connector modules (13) and/or plug connectors (12),
- wherein the retaining frame (1) has a fixing surface (9) and the plug-connector modules (13) and/or plug connectors (12) are held in the fixing surface (9)
- wherein the plug-connector modules (13) and/or the plug connectors (12) can be mounted on different fixing planes (S, M)
- wherein the fixing surface (9) has at least one receiving space (11) for a plug connector (12), preferably a power plug connector
- wherein the fixing surface (9) has at least one receiving space (11) for plug-connector modules (13), preferably for control modules.
- Wherein the plug-connector modules (13) and the plug connectors (12) can be mounted on different fixing planes (S, M) and
- Wherein the fixing plane (M) of the plug-connector modules lies above the fixing plane (S) of the plug connectors.
- Wherein the receiving space (11) for a plug connector is substantially circular and the receiving space (11) for plug-connector modules is substantially rectangular in configuration.
- Wherein the retaining frame (1) substantially comprises two angular plates (2, 3) and a module carrier (4), wherein the angular plates (2, 3) are oriented inversely to one another,
- Wherein the surfaces of the two angular plates (2, 3) spaced apart parallel to one another form the side walls (5) of the retaining frame (1) and
- Wherein the contact surfaces of the angular plates (2, 3) are connected to the module carrier (4) and form the fixing surface (9) of the retaining frame (1).

2. The retaining frame as claimed in the preceding claim,
**characterized in that**
the angular plates (2, 3) and the module carrier (4) are screwed to one another.

3. The retaining frame as claimed in one of the preceding claims,
**characterized in that**
the retaining frame has means with which the retaining frame (1) can be fixed in a plug-connector housing.

4. A system comprising the retaining frame (1) as claimed in one of the preceding claims, at least one plug-connector module (13), a plug connector (12) and a higher-level plug-connector housing.

## Revendications

1. Cadre de retenue (1) pour le support de modules de connecteurs (13) et/ou de connecteurs (12),
- dans lequel le cadre de retenue (1) présente une face de fixation (9) et les modules de connecteurs (13) et/ou les connecteurs (12) sont maintenus dans la face de fixation (9),
- dans lequel les modules de connecteurs (13) et/ou les connecteurs (12) peuvent être montés dans différents plans de fixation (S, M),
- dans lequel la face de fixation (9) présente au moins un emplacement de réception (11) pour un connecteur (12), de préférence un connecteur de puissance,
- dans lequel la face de fixation (9) présente au moins un emplacement de réception (11) pour des modules de connecteurs (13), de préférence des modules de commande,
- dans lequel les modules de connecteurs (13) et les connecteurs (12) peuvent être montés dans des plans de fixation différents (S, M), et
- dans lequel le plan de fixation (M) des modules de connecteurs est situé au-dessus du plan de fixation (S) des connecteurs,
**caractérisé en ce que**
- l'emplacement de réception (11) pour un connecteur est essentiellement circulaire et l'emplacement de réception (11) pour des modules de connecteurs est de forme essentiellement rectangulaire, et
- le cadre de retenue (1) se compose essentiellement de deux tôles coudées (2, 3) et d'un support de module (4), dans lequel les tôles coudées (2, 3) sont orientées de façon symétrique l'une à l'autre,
- les faces espacées parallèlement l'une à l'autre des deux tôles coudées (2, 3) forment les parois latérales (5) du cadre de retenue (1), et
- les faces de contact des tôles coudées (2, 3) sont assemblées au support de module (4) et forment la face de fixation (9) du cadre de retenue (1).

2. Cadre de retenue selon la revendication précédente, **caractérisé en ce que** les tôles coudées (2, 3) et le support de module (4) sont assemblés les uns aux autres par des vis.

3. Cadre de retenue selon l'une quelconque des revendications précédentes, **caractérisé en ce que** le cadre de retenue présente des moyens, avec lesquels le cadre de retenue (1) peut être fixé dans un boîtier de connecteur.

4. Système composé d'un cadre de retenue (1) selon l'une quelconque des revendications précédentes, d'au moins un module de connecteur (13), d'un connecteur (12) et d'un boîtier de connecteur de couverture.
